# FASCICULE DE BREVET EUROPEEN

(11) **EP 0 294 299 B1**
(45) Date de publication et mention de la délivrance du brevet: **10.10.1990**
(21) Numéro de dépôt: 88420168.2
(22) Date de dépôt: 26.05.1988
(51) Int. Cl.: A63C 5/04, A63C 5/07

(54) **Ski de descente et procédé de fabrication de ce ski**
Abfahrtski und Verfahren zu seiner Herstellung
Downhill-ski and process for making the same

(30) Priorité: 27.05.1987 FR 8707835
(43) Date de publication de la demande: 07.12.1988
(73) Titulaire: SKIS ROSSIGNOL S.A., F-38509 Voiron Cédex (FR)
(72) Inventeur: Abondance, Roger, F-38140 La Murette (FR)
(74) Mandataire: Maureau, Philippe

(56) Documents cités:
- CH-A- 549 393
- DE-A- 2 025 622
- DE-A- 3 522 563
- FR-A- 786 082
- FR-A- 2 187 371
- US-A- 3 790 184

## Description

La présente invention se rapporte à un ski de descente, dit encore ski de piste ou ski alpin, ainsi qu'à un procédé de fabrication d'un tel ski.

La partie inférieure d'un grand nombre de skis de piste connus actuellement est constituée par une semelle en polyéthylène de haute densité et de très haut poids moléculaire, qui est bordée par des carres en acier.

Ces semelles sont planes et d'épaisseur constante. Elles sont classiquement découpées par tranches d'épaisseur constante dans un cylindre plat, en forme de meule, obtenu par frittage du polyéthylène en poudre.

Le document CH-A 549 393 concerne un ski comportant une semelle en matière synthétique d'épaisseur identique au niveau de ses bords encastrés dans les carres et dans sa partie centrale, à l'exception de la rainure centrale et longitudinale; la partie centrale de la semelle est en contact par sa face tournée du côté du noyau, avec une couche de matière souple remplissant un évidement de même volume. Lors d'un contact de la semelle avec un obstacle tel qu'une pierre, la semelle se déforme vers l'intérieur, ce qui évite sa détérioration.

L'invention vise à améliorer la glisse des skis de piste à semelle en matière plastique semi-rigide, plus particulièrement à semelle en polyéthylène. Elle se base sur la constatation, faite en observant les jeux d'enfants utilisant soit des luges gonfiables, soit des luges en matière plastique rigide, que la glisse sur neige des luges gonflables est supérieure à celle des luges en matière plastique rigide.

A cet effet, le ski qu'elle concerne, comportant une semelle en matière souple ou semi-rigide de profil constant sur substantiellement toute la longueur du ski, dont les deux bords longitudinaux sont encastrés dans des carres métalliques et dont la partie centrale est en contact, par sa face tournée du côté du noyau avec une couche de matériau élastique, est caractérisé en ce que la partie centrale de la semelle possède une épaisseur inférieure à l'épaisseur de ses zones latérales encastrées dans les carres inférieures et en ce que la couche de matériau élastique interposée entre la partie centrale de la semelle et une couche dure située du côté du noyau est comprimée entre ces deux éléments, son épaisseur avant compression étant supérieure à la différence entre les deux épaisseurs de la semelle.

Pour fabriquer un tel ski, on réalise tout d'abord par extrusion de polyéthylène une semelle qui est profilée de façon à avoir une base plane et une épaisseur qui est, dans le sens transversal, nettement plus élevée sur les bords que dans la partie médiane restante. On réalise ensuite le ski par empilage sous pression au moule de plusieurs couches, dont obligatoirement cette semelle profilée, placée dans le fond du moule et bordée par les deux carres inférieures, puis une couche de mousse élastique, surmontant au moins la partie de semelle de moindre épaisseur et ayant une épaisseur supérieure au creux formé dans cette semelle en raison de cette moindre épaisseur médiane, puis au moins une couche dure, telle qu'une couche rigide de renfort.

De toute façon, l'invention sera bien comprise, et ses avantages et autres caractéristiques ressortiront, au cours de la description suivante d'un exemple non limitatif de réalisation de ce ski, en référence aux dessins schématiques annexés dans lesquels :
Figure 1 est une vue en perspective de la semelle extrudée, avant réalisation de ce ski ;
Figure 2 est une coupe transversale montrant la phase de réalisation au moule ;
Figure 3 est une coupe transversale de ce ski selon III-III de la figure 4 ;
Figure 4 est une vue latérale de ce ski, chaussé par un skieur ;
Figure 5 est une coupe transversale de ce ski selon V-V de la figure 4.

La figure 1 montre l'aspect de la bande en polyéthylène, obtenue par extrusion dans une extrudeuse à piston, qui est destinée à constituer, après découpe à la bonne longueur, la semelle 1 de ce ski.

Cette semelle 1 a une forme profilée. Latéralement, son épaisseur E est égale à l'épaisseur habituelle des semelles en polyéthylène tranché, choisie telle que les deux bords latéraux de la semelle s'encastrent étroitement sous les deux carres inférieures du ski. Cette épaisseur n'est cependant égale à E que sur une zone 3 de relativement faible largeur 1 de chaque côté de la semelle, de l'ordre de un diziè- me à un cinquième de la largeur totale L de la semelle : sur la partie médiane restante 2 de la semelle, de largeur À. = L - 2 I, l'épaisseur de la semelle est égale à une valeur e bien inférieure à E. Par exemple, e est de l'ordre de deux à quatre fois inférieure à E.

La partie centrale 2 de la bande de polyéthylène 1, qui est collée à la structure du ski par l'intermédiaire d'un support élastique en mousse, peut être, en raison de sa relative minceur, considérée comme souple, alors que les deux bandes latérales 3, beaucoup plus épaisses et directement solidaires de la structure du ski, sont rigides. Pour fixer les idées, E est par exemple égale à 1,5 millimètres, tandis que e est égale à 0,5 millimètres.

La figure 2 montre l'empilage, dans un moule dont sont représentés le fond 4 et les chants latéraux 5, des éléments constitutifs de ce ski. On pose d'abord la semelle 1 et les deux carres inférieures 6. Puis, sur cette semelle 1 et entre les carres 6, on pose une couche 7 de mousse élastique de polyéthylène, dont l'épaisseur avant compression est nettement supérieure à E - e. On pose ensuite, sur toute la largeur du ski, un renfort rigide 8, puis le noyau 9 et les deux chants latéraux 10, et enfin une couche supérieure 11 suivie d'une couche de couverture 12. Le couvercle du moule, non représenté, est alors mis en place et fortement pressurisé, ce qui entre autres comprime fortement la couche élastique 7.

Après les opérations classiques de moulage, démoulage, et finition, le ski prend schématiquement l'aspect représenté en coupe transversale à la figure 3 : la mousse comprimée 7 a, en gonflant, repoussé la partie mince 2 de la semelle 1 vers le bas, de sorte que la semelle 1 du ski présente une partie centrale qui présente un léger décrochement d vers le bas, lui conférant une forme généralement bombée (ce décrochement a été très exagéré sur la figure 3 pour la clarté de l'exposé). La partie 2 et la mousse 7 étant souples et élastiques, le ski repose donc sur une sorte de coussin élastique en suré- paisseur.

Bien entendu, ce coussin élastique s'aplatit totalement si l'on presse fortement de bas en haut, par exemple sous la chaussure du skieur qui chausse ce ski : les figures 4 et 5 montrent l'état du ski sous la chaussure 13 du skieur, là où l'appui est maximal. A l'avant 14 et à l'arrière 15 du ski, l'appui vertical est moindre, de sorte que la section du ski prend la forme légèrement bombée de la figure 3.

A titre de variante une autre matière que le polyéthylène pourrait être utilisée aussi bien pour la réalisation de la semelle que pour celle de la couche de mousse élastique.

## Revendications

1. Ski de descente comportant une semelle (1) en matière souple ou semi-rigide de profil constant sur substantiellement toute la longueur du ski, dont les deux bords longitudinaux sont encastrés dans des carres métalliques (6) et dont la partie centrale est en contact, par sa face tournée du côté du noyau (9), avec une couche (7) de matériau élastique, caractérisé en ce que la partie centrale (2) de la semelle possède une épaisseur (e) inférieure à l'épaisseur (E) de ses zones latérales (3) encastrées dans les carres inférieures (6) et en ce que la couche (7) de matériau élastique interposée entre la partie centrale (2) de la semelle et une couche dure (8) située du côté du noyau est comprimée entre ces deux éléments, son épaisseur avant compression étant supérieure à la différence (E - e) entre les deux épaisseurs de la semelle (1 ).

2. Ski de descente selon la revendication 1, caractérisé en ce que la semelle profilée (2) est en polyéthylène extrudé.

3. Ski de descente selon la revendication 1 ou la revendication 2, caractérisé en ce que la couche élastique (7) est en mousse de polyéthylène ou en mousse de caoutchouc.

4. Ski de descente selon l'une des revendications 1 à 3, caractérisé en ce que l'épaisseur (E) des deux bandes latérales (3) de la semelle (1) est de plusieurs fois supérieure à celle (e) de sa partie centrale (2).

5. Ski de descente selon l'une des revendications 1 à 4, caractérisé en ce que l'épaisseur avant compression de la couche élastique (7) est plusieurs fois supérieure à la différence (E - e) entre les deux épaisseurs de la semelle (1).

6. Procédé de réalisation d'un ski selon l'une des revendications 1 à 5, caractérisé en ce qu'il consiste à réaliser, par extrusion de polyéthylène, une semelle (1) qui est profilée de façon à avoir une base plane et une épaisseur qui est, dans le sens transversal, nettement plus élevée sur les bords (3) que dans la partie médiane (2) restante, puis à fabriquer le ski par empilage sous pression au moule de plusieurs couches, dont obligatoirement cette semelle profilée (1), placée dans le fond (4) du moule et bordée par les deux carres inférieures (6), puis une couche (7) de mousse élastique, surmontant au moins la partie (2) de semelle de moindre épaisseur et ayant une épaisseur supérieure au creux (E - e) formé dans cette semelle en raison de cette moindre médiane, puis au moins une couche dure (8), telle qu'une couche rigide de renfort.

## Patentansprüche

1. Abfahrtsski, umfassend eine Belagplatte aus einem nachgiebigen oder halbstarren Material mit einem im wesentlichen auf der gesamten Länge des Skis gleichbleibendem Profil, deren beide Längsränder in metallischen Kanten (6) aufgenommen sind und deren Mittenabschnitt über ihre einer Kernseite (9) zugewandten Fläche mit einer Schicht (7) aus elastischem Material in Verbindung steht, dadurch gekennzeichnet, daß der Mittenabschnitt (2) der Belagplatte eine geringere Dicke (e) als die Dicke (E) ihrer in den unteren Kanten (6) aufgenommenen Seitenbereiche (3) besitzt und daß die Schicht (7) aus elastischem Material, die zwischen dem Mittenabschnitt (2) der Belagplatte und einer harten, an der Kernseite angeordneten Schicht eingefügt ist, zwischen diesen zwei Elementen zusammengedrückt wird, wobei ihre Dicke vor der Kompression größer ist als die Differenz (E - e) zwischen den beiden Dicken der Belagplatte (1).

2. Ski nach Anspruch 1, dadurch gekennzeichnet, daß die profilierte Belagplatte (2) aus extrudiertem Polyethylen ist.

3. Ski nach Anspruch 1 oder 2, dadurch gekennzeichnet, daß die elastische Schicht (7) aus einem Polyethylenschaum oder einem Kautschukschaum ist.

4. Ski nach einem der Ansprüche 1-3, dadurch gekennzeichnet, daß die Dicke (E) der beiden seitlichen Streifen (3) der Belagplatte (1) mehrfach größer als die Dicke (e) ihres Mittenabschnittes (2) ist.

5. Ski nach einem der Ansprüche 1-4, dadurch gekennzeichnet, daß die Dicke vor der Kompression der elastischen Schicht (7) mehrfach größer als die Differenz (E - e) zwischen den beiden Dicken der Belagplatte (1) ist.

6. Verfahren zur Herstellung eines Skis nach einem der Ansprüche 1-5, gekennzeichnet durch die folgenden Schritte:
Herstellen einer Belagplatte (1) durch Extrudieren von Polyethylen, welche so profiliert ist, daß sie eine ebene Grundfläche und eine Dichte aufweist, die in Querrichtung betrachtet - gegenüber dem verbleibenden Mittenabschnitt (2) deutlich an den Rändern (3) größer ist, und anschließend Herstellen des Skis durch Aufeinanderschichten mehrerer Schichten unter Druck in einer Form, wobei eine davon die profilierte Belagplatte (1) ist, welche auf dem Boden (4) der Form angeordnet und durch die beiden unteren Kanten (6) begrenzt wird, wobei eine weitere Schicht (7) aus elastischem Schaum besteht, welche wenigstens den Abschnitt (2) geringerer Dicke der Belagplatte überlagert und eine größere Dicke aufweist als die in der Belagplatte aufgrund ihrer geringeren mittleren Dicke geformte Vertiefung (E - e), und wobei eine weitere Schicht eine harte Schicht (8) ist, wie beispielsweise eine Versteifungsschicht.

## Claims

1. A downhill ski comprising a sole (1) made of flexible or semi-rigid material, having a profile which is substantially constant along the entire length of the ski, and the two longitudinal edges of which are embedded in metallic flanges (6), and whose central portion is in contact via its surface facing the core (9) with a layer (7) of elastic material, characterised in that the central portion (2) of the sole has a thickness (e) less than the thickness (E) of its lateral zones (3) embedded in the lower flanges (6), and in that the layer (7) of elastic material interposed between the central portion (2) of the sole and a hard layer (8) located on the side of the core is compressed between these two elements, its thickness before compression being greater that the difference (E - e) between the two thicknesses of the sole.

2. A downhill ski according to Claim 1, characterised in that the profiled sole (2) is made of extruded polyethylene.

3. A downhill ski according to Claim 1 or Claim 2, characterised in that the elastic layer (7) is made of polyethylene foam or of foam rubber.

4. A downhill ski according to one of Claims 1 to 3, characterised in that the thickness (E) of the two lateral strips (3) of the sole (1) is several times greater than that (e) of its central portion (2).

5. A downhill ski according to one of Claims 1 to 4, characterised in that the thickness before compression of the elastic layer (7) is several times greater than the difference (E - e) between the two thicknesses of the sole (1).

6. A process for manufacturing a ski according to one of Claims 1 to 5, characterised in that it consists in producing by means of polyethylene extrusion a sole (1) which is profiled so as to have a planar base and a thickness, seen transversely, which is considerably greater on the edges (3) than in the remaining central portion (2), then in manufacturing the ski by superimposing several layers under pressure in the mould, the profiled sole (1), placed in the base (4) of the mould and bordered by the two lower flanges (6), being necessarily followed by a layer (7) of elastic foam, surmounting at least the portion (2) of the sole of the least thickness and having a thickness greater than the hollow (E - e) formed in the sole as a result of this lesser central thickness, then by at least one hard layer (8) such as a rigid reinforcing layer.
